# EUROPÄISCHE PATENTSCHRIFT

(11) **EP 3 141 675 B1**
(45) Veröffentlichungstag und Bekanntmachung des Hinweises auf die Patenterteilung: **19.12.2018**
(21) Anmeldenummer: 16185089.6
(22) Anmeldetag: 22.08.2016
(51) Int. Cl.: E04H 4/16, B63B 59/08

(54) **UNTERWASSERREINIGER**
UNDERWATER CLEANER
DISPOSITIF DE NETTOYAGE SUBMERSIBLE

(30) Priorität: 10.09.2015 AT 507782015
(43) Veröffentlichungstag der Anmeldung: 15.03.2017
(73) Patentinhaber: Fränkel, Andrés, 2380 Perchtoldsdorf (AT)
(72) Erfinder: Fränkel, Andrés, 2380 Perchtoldsdorf (AT)
(74) Vertreter: Babeluk, Michael

(56) Entgegenhaltungen:
- WO-A2-2014/173937
- DE-A1- 1 920 172
- US-A1- 2001 032 809
- US-A1- 2003 201 218
- US-A1- 2005 247 613
- US-A1- 2011 047 727
- US-B1- 7 520 015

## Beschreibung

Die Erfindung betrifft einen Unterwasserreiniger, insbesondere für ein Schwimmbad, mit einem Gehäuse, in welchem eine insbesondere batteriebetriebene Pumpe mit einem Elektromotor und einem Laufrad angeordnet ist, wobei das Gehäuse eine Eintrittsöffnung und eine Austrittsöffnung für einen Strömungsweg aufweist, welcher einen von der ersten Eintrittsöffnung ausgehenden ersten Kanalabschnitt und einen das Laufrad aufnehmenden zweiten Kanalabschnitt ausbildet, wobei der zweite Kanalabschnitt geneigt zum ersten Kanalabschnitt angeordnet ist, und die Laufradachse geneigt zu einer Normalen auf den Öffnungsquerschnitt der Eintrittsöffnung angeordnet ist, und wobei das Verhältnis A/B einer ersten Querschnittsfläche A zu einer zweiten Querschnittsfläche B kleiner als 2,8 ist, wobei die erste Querschnittsfläche A durch den kleinsten Strömungsquerschnitt im ersten Kanalabschnitt und die zweite Querschnittsfläche B durch den kleinsten Strömungsquerschnitt des zweiten Kanalabschnitts unmittelbar am Laufradeintritt definiert ist, wobei im Bereich der Austrittsöffnung eine Aufnahme für einen Schmutzfilter angeordnet ist und wobei das Laufrad unmittelbar am Beginn des zweiten Kanalabschnitts angeordnet ist.

Die US 2005/0247613 A1 offenbart einen Unterwasserstaubsauger, bei dem die Drehachse des Laufrades geneigt zu einer Normalen auf eine Eintrittsquerschnittsfläche angeordnet ist. Dabei ist anschließend an die Eintrittsöffnung des Unterwasserstaubsaugers ein erster Kanalabschnitt mit sich verjüngendem Querschnitt angeordnet, welcher in einen Saugraum einmündet, in welchem ein Schmutzfilter angeordnet ist. Von diesem Saugraum geht ein zweiter Kanalabschnitt aus, in welchem eine Pumpe mit einem Radiallaufrad angeordnet ist. Der Eintrittsquerschnitt in die Pumpe ist relativ klein dimensioniert. Durch zahlreiche Umlenkungen und scharfe Kanten kommt es insbesondere anschließend an den ersten Kanalabschnitt zu Verwirbelungen, welche die Saugleistung einschränken.

Aus der WO 2014/173937 A1 ist ein Unterwasserreiniger bekannt, bei dem die Laufradachse normal zum Öffnungsquerschnitt der Eintrittsöffnung angeordnet ist: Das als Axiallaufrad ausgebildete Laufrad ist bodennah unmittelbar im Bereich der Eintrittsöffnung des Unterwasserreingers angeordnet. Insbesondere bei Verwendung von Axiallaufrädern mit großem Durchmesser kann sich unterhalb der Laufradachse eine Stagnationszone mit geringen Strömungsgeschwindigkeiten ausbilden, in welcher die Reinigungswirkung vermindert ist. Somit sind der Vergrößerung der Saugleistung durch Erhöhen des Laufraddurchmessers Grenzen gesetzt.

Aus der US 8,397,331 B2 ist ein Unterwasserreiniger bekannt, welcher einen von einer Eintrittsöffnung ausgehenden ersten Kanalabschnitt und einen ein Laufrad aufnehmenden zweiten Kanalabschnitt aufweist, wobei der zweite Kanalabschnitt geneigt zum ersten Kanalabschnitt angeordnet ist und die Laufradachse geneigt zu einer Normalen auf den Öffnungsquerschnitt der Eintrittsöffnung angeordnet ist. Das Verhältnis einer kleinsten ersten Querschnittsfläche des ersten Kanalabschnittes zu einer kleinsten Querschnittsfläche des zweiten Kanalabschnittes ist kleiner als 2,8. Zwischen dem ersten Kanalabschnitt und dem zweiten Kanalabschnitt ist ein interner Schmutzsammelraum ausgebildet, wobei sich die Strömungsquerschnitte im Bereich der Einmündung vom ersten Kanalabschnitt in den Schmutzsammelraum und im Bereich des Austrittes vom Schmutzsammelraum in den zweiten Kanalabschnitt abrupt ändern, was zu Verwirbelungen und relativ hohen Strömungsverlusten führt. Ein weiterer Nachteil des internen Schmutzsammelraumes ist, dass der Füllstand von außen nicht unmittelbar ersichtlich ist und dass zum Entleeren des Schmutzsammelraumes das Gehäuse geöffnet werden muss. Ein ähnlicher Unterwasserreiniger ist aus der US 2001/0032809 A1 bekannt.

Die US 7,520,015 B1 beschreibt eine transportable Unterwasserreinigungseinrichtung mit einem Gehäuse, in welchem eine Pumpe mit einem durch einen Elektromotor angetriebenen Laufrad angeordnet ist. Ein eine Eintrittsöffnung aufweisender Saugkopf ist mit dem Gehäuse schwenkbar verbunden ist. Von der Eintrittsöffnung geht ein sich erweiternder erster Kanalabschnitt aus, welcher in eine Kammer mündet, in der ein Schmutzfilter angeordnet ist. Oberhalb der ersten Kammer ist ein das Laufrad einer Pumpe aufnehmender zweiter Kanalabschnitt angeordnet. Zwischen dem von der Eintrittsöffnung ausgehenden ersten Kanalabschnitt und dem das Laufrad aufnehmenden zweiten Kanalabschnitt gibt es sprunghafte Querschnittsänderungen. Diese und der saugseitig des Laufrades angeordnete Schmutzfilter wirken sich nachteilig auf die Saugleistung aus.

Ein weiteres Schwimmbadreinigungssystem ist aus der US 2003/0201218 A1 bekannt. Das Schwimmbadreinigungssystem weist ein verfahrbares Gehäuse auf, in welchem ein Antriebsmotor angeordnet ist, der sowohl Räder, als auch Propeller antreibt. Das Gehäuse weist einen bodenseitigen unteren Eintritt und einen oberen Eintritt im Bereich der Oberseite des Gehäuses auf, welche in ein gemeinsames starres Saugrohr münden. An das Saugrohr ist ein flexibler Saugschlauch angeschlossen, der mit der externen Schwimmbadpumpe verbunden ist, welche außerhalb des Schwimmbades angeordnet ist. An der Austrittsseite der Schwimmbadpumpe ist die Schwimmbadfiltereinrichtung angeschlossen. Das Reinigungssystem ist unhandlich, schwer und kostenaufwändig in der Herstellung.

Die DE 1 920 172 A1 beschreibt eine fahrbare Maschine zum Reinigen von Schwimmbecken mit einem Gehäuse, in welchem eine Pumpe mit einem kabelgebundenen Elektromotor und einem Radiallaufrad angeordnet ist. Im Bereich des Bodens weist das Gehäuse eine Saugdüse mit einer Eintrittsöffnung auf, deren Öffnungsquerschnitt etwa parallel zur zu reinigenden Fläche ausgebildet ist. Der durch die Saugdüse gebildete erste Kanalabschnitt mündet in einen im Wesentlichen zylindrischen Gehäuseraum einer Zerkleinerungsvorrichtung, in welchem ein rotierendes Messerrad wellengleich zum Laufrad der Pumpe angeordnet ist. Das Messerrad und das Laufrad der Pumpe werden gemeinsam durch die Welle des Elektromotors angetrieben. Der Gehäuseraum der Zerkleinerungsvorrichtung ist über eine Wandöffnung mit einem das Laufrad der Pumpe aufnehmenden zweiten Kanalabschnitt verbunden. Der zweite Kanalabschnitt mündet in einen Auslasskanal, welcher in einen Filterbeutel mündet.

Aufgabe der Erfindung ist es, einen möglichst einfachen und fertigungsgünstigen Unterwasserstaubsauger zu entwickeln, welcher - insbesondere auch bei Verwendung von Laufrädern mit relativ großen Durchmessern - eine hohe Saugwirkung aufweist.

Erfindungsgemäß wird dies dadurch erreicht, dass das Laufrad unmittelbar am Beginn des zweiten Kanalabschnitts angeordnet ist, und der erste Kanalabschnitt verlaufend in den zweiten Kanalabschnitt übergeht, und wobei der Anfangsbereich des zweiten Kanalabschnittes direkt an den Endbereich des ersten Kanalabschnittes anschließt.

Dadurch, dass das Laufrad direkt am Beginn des zweiten Kanalabschnitts angeordnet ist, kann die Größe des Unterwasserreinigers verringert werden.

Dies ist möglich, da der Schmutz im druckseitig des Laufrades im Bereich der Austrittsöffnung des zweiten Kanalabschnittes außerhalb des Gehäuses angeordneten Schmutzfilter gesammelt wird. Auf einen internen Schmutzsammelraum, welcher zu Strömungsverlusten führen würde, kann somit verzichtet werden. Dadurch können Verwirbelungen und Strömungsverluste vermieden werden. Optimale Ergebnisse lassen sich erzielen, wenn das Verhältnis A/B kleiner gleich 0,5 beträgt.

Dadurch, dass das Laufrad als Axiallaufrad ausgebildet ist, können relativ große Durchflussmengen und somit eine besonders hohe Saugleistung erzielt werden. In einer weiteren bevorzugten Ausführungsform ist die Austrittsöffnung durch den zweiten Kanalabschnitt ausgebildet. Das hat den Vorteil, dass die Anordnung kompakt ist.

Hierbei begünstigt ist eine Ausführungsform bei der im Bereich der Austrittsöffnung eine Aufnahme für einen Schmutzfilter angeordnet ist, da dadurch ein einfacher, kompakter und kostengünstiger Aufbau erreicht wird. Ein weiterer Vorteil ergibt sich dadurch, dass durch Anordnung des Filters auf der Druckseite kein Ansaugen bei verlegtem Filter zu Problemen führt. Weiters kann der Nachteil von einem saugseitigen Filter, dass bei Abheben des Saugers aus dem Becken und bei Abstellen des Unterwasserreinigers Schmutzpartikel wieder aus dem Unterwasserreiniger fallen, vermieden werden. Außerdem kann gleichzeitig auch grober Schmutz durch das Laufrad zerkleinert werden, was einen weiteren Vorteil darstellt.

Um möglichst wenig Verluste durch Verwirbelungen und Ablösungen hervorzurufen ist als weitere bevorzugte Ausführung der zweite Kanalabschnitt als zylindrisches Rohr ausgebildet. Diese Form ist darüber hinaus kostengünstig herstellbar.

Der Winkel zwischen der Strömungsmittelachse des ersten Kanalabschnittes und der Strömungsmittelachse des zweiten Kanalabschnitts schließt vorzugsweise einen Winkel von 30° bis 90° ein, dabei besonders bevorzugt ist eine Ausführung bei der dieser Winkel zwischen 70° und 80° beträgt. Durch diese Anordnung kann der Bereich, in dem auch große Schmutzpartikel eingesaugt werden können auf den ganzen, vom Anfangsbereich des ersten Kanalabschnittes erfassten Bereich erweitert werden. Dies ist bei Unterwasserreinigern, bei denen die Laufradachse normal zum Öffnungsquerschnitt der Eintrittsöffnung angeordnet ist, nicht möglich. Bei diesen kommt es in der Nähe der Laufradachse zu verringerten Geschwindigkeiten und daher zu einem Bereich in dem die Reinigungswirkung lokal geringer ist.

Dadurch, dass der Anfangsbereich des zweiten Kanalabschnitts sich direkt an den Endbereich des ersten Kanalabschnitts anschließt, kann eine unkomplizierte Lösung mit wenig Ablösungen und dadurch hervorgerufenen Verlusten erzielt werden.

Bei einer weiteren bevorzugten Ausführung weist der erste Kanalabschnitt einen rechteckigen oder ovalen Querschnitt auf, der sich vorzugsweise vom Anfangsbereich des ersten Kanalabschnittes zu dem Endbereich des ersten Kanalabschnittes hin verjüngt. Diese Ausführungsform liefert bei der Reinigung eines Schwimmbeckens den Vorteil, dass auch Ecken und Stufen leichter gereinigt werden können.

Darüber hinaus begünstigt ist eine Ausführung in der zwischen Elektromotor und Laufrad ein Getriebe angeordnet ist und das Verhältnis zwischen der Drehzahl des Elektromotors und der Drehzahl des Laufrades größer als 1 ist. Durch diese Ausführungsform ist der Einbau eines kompakten Motors mit hohen Drehzahlen einsetzbar. Daher ist ein leistungsschwächerer Motor einsetzbar, der eine relativ dazu größere Saugleistung ermöglicht.

Die Erfindung wird im Folgenden an Hand der nicht einschränkenden Figuren näher erläutert. Es zeigen:
- Fig. 1: einen erfindungsgemäßen Unterwasserreiniger in einer Seitenansicht;
- Fig. 2: den Unterwasserreiniger in einer Vorderansicht;
- Fig. 3: den Unterwasserreiniger im Schnitt gemäß der Linie III-III in Fig. 1;
- Fig. 4: den Unterwasserreiniger im Schnitt gemäß der Linie IV-IV in Fig. 2;
- Fig. 5: den Unterwasserreiniger in einer eintrittsseitigen Ansicht;
- Fig. 6: den Unterwasserreiniger in einer Seitenansicht; und
- Fig. 7: den Unterwasserreiniger im Schnitt gemäß der Linie VII-VII in Fig. 6.

Der in den Fig. gezeigte Unterwasserreiniger 1, etwa für ein Schwimmbad weist ein Gehäuse 2 auf, in welchem ein Laufrad 3, mit einem Elektromotor 4 und einem Getriebe 5 als Pumpe arbeiten. Das Laufrad 3 wird von dem Elektromotor 4 über das Getriebe 5 angetrieben. Der Elektromotor 4 und das Getriebe 5 und die Lagerung des Laufrades 3 sind in einem Pumpengehäuse 6 untergebracht. Das Pumpengehäuse 6 ist mit dem Gehäuse 2 über eine Aufhängung 7 verbunden. Über der Aufhängung 7 an der Oberseite des Gehäuses 2 sind beispielsweise aufladbare Batterien 8 angeordnet. Die Batterien 8 sind wasserdicht, durch einen Batteriegehäusedeckel 9, verschlossen im Gehäuse 2 angeordnet. Am Gehäuse 2 ist ein Verschluss 10 für den Batteriegehäusedeckel 9 angebracht. Die Aufhängung 7 ist hohl ausgeführt, um darin die elektrische Verbindung zwischen dem Elektromotor 4 und den Batterien 8 unterzubringen. Außen am Gehäuse 2 neben dem Verschluss 10 befindet sich ein Schalter 11 über den sich die Stromversorgung des Elektromotors 4 betätigen lässt. Gemäß einer nicht weiter dargestellten alternativen Variante sind die Batterien 8 direkt am oder im Pumpengehäuse 6 angeordnet.

In der gezeigten Ausführung ist das Laufrad 3 als Axiallaufrad ausgeführt.

Um den Unterwasserreiniger 1 am Schwimmbadboden bewegen zu können kann am Gerät eine nicht weiter dargestellte Stange montiert werden. Diese Stange wird mit einer Stangenaufnahme 12 verbunden. Die Stangenaufnahme 12 befindet sich auf der Oberseite des Gehäuses 2 hinter den Batterien 8. Im dargestellten Ausführungsbeispiel ist die Stangenaufnahme 12 starr mit dem Gehäuse 2 verbunden. Die Stangenaufnahme 12 kann aber auch bezüglich des Gehäuses 2 schwenkbar ausgeführt sein.

Das Gehäuse 2 weist einen ersten Kanalabschnitt 13 und einen zweiten Kanalabschnitt 14 auf. Im zweiten Kanalabschnitt 14 befindet sich das Laufrad 3 und das Pumpengehäuse 6 mit Elektromotor 4 und Getriebe 5. In der aufgezeichneten Ausführung besitzt der zweite Kanalabschnitt 14 die Form eines zylindrischen Rohrs, wobei der erste Kanalabschnitt 13 direkt in den zweiten Kanalabschnitt 14 übergeht.

An der Austrittsöffnung 22 des zweiten Kanalabschnitts 14 ist druckseitig ein Schmutzfilter 15 angebracht. In der dargestellten Ausführung weist das Laufrad 3 zwei Laufradschaufeln auf, wodurch Laub und anderer Schmutz einfach von der Schwimmbadoberfläche entfernt und in den Schmutzfilter 15 befördert werden kann.

Die Eintrittsöffnung 23 befindet sich an der zu reinigenden Fläche zugewandten Unterseite des Unterwasserreinigers 1. Die Normale 24 steht normal auf die von der Eintrittsöffnung 23 festgelegte Ebene und ist parallel zur Strömungsmittelachse 16 des ersten Kanalabschnitts 13.

Die Strömungsmittelachse 16 des ersten Kanalabschnitts 13 und die Laufradachse 18 schließen in der gezeigten Ausführung einen Winkel α von 70° bis 80° ein. Die Laufradachse 18 fällt in dieser Ausführung mit der Strömungsmittelachse 17 des zweiten Kanalabschnitts 14 zusammen.

Im ersten Kanalabschnitt 13 wird eine erste Querschnittsfläche A, die durch den kleinsten Strömungsquerschnitt im ersten Kanalabschnitt 13 definiert ist, besonders hervorgehoben, ebenso eine zweite Querschnittsfläche B des zweiten Kanalabschnitts 14 im Bereich des Eintritts in das Laufrad 3. Das Verhältnis der ersten Querschnittsfläche A zur zweiten Querschnittsfläche B ist in der gezeigten Ausführung kleiner als 0,5.

Im Bereich der Eintrittsöffnung 23 des ersten Kanalabschnitts 13 ist der Strömungsquerschnitt stark verbreitert um eine möglichst große Fläche durch die Saugwirkung erfassen zu können. Die Querschnitte entlang der Strömungsmittelachse 16 des ersten Kanalabschnitts 13 zum Laufrad 3 hin werden dann stetig verlaufend kleiner bis zur ersten Querschnittsfläche A, wie in Fig. 2 zu erkennen ist. Am Eintritt des ersten Kanalabschnitts 13 ist eine Rolle 19 an der Vorderseite des Gehäuses 2 angebracht. An der Rückseite des Gehäuses 2 am Eintritt des ersten Kanalabschnitts 13 ist links und rechts von der Strömungsmittelachse 16 des ersten Kanalabschnitts 13 je eine größere Rolle 20 angebracht. Diese drei Rollen dienen dazu, dass ausreichend Distanz zum Boden gehalten wird, damit sich der Unterwasserreiniger 1 nicht am Schwimmbadboden festsaugt und somit eine weitere Bewegung möglich bleibt. Rund um die Eintrittsöffnung 23 des ersten Kanalabschnittes 13 sind Bürsten 21 angeordnet. In dieser Ausführung sind an vier Stellen Bürsten 21 angebracht um eine bessere Putzwirkung zu erzielen.

Die dargestellte Ausführung weist an der Eintrittsöffnung 23 ein Schutzgitter 25 auf, um ein Hineinfassen ins Laufrad 3 zu verhindern. Dadurch können Verletzungen vermieden werden.

## Patentansprüche

1. Unterwasserreiniger (1), insbesondere für ein Schwimmbad, mit einem Gehäuse (2), in welchem eine insbesondere batteriebetriebene Pumpe mit einem Elektromotor (4) und einem Laufrad (3) angeordnet ist, wobei das Gehäuse (2) eine Eintrittsöffnung (23) und eine Austrittsöffnung (22) für einen Strömungsweg aufweist, welcher einen von der ersten Eintrittsöffnung (23) ausgehenden ersten Kanalabschnitt (13) und einen das Laufrad (3) aufnehmenden zweiten Kanalabschnitt (14) ausbildet, wobei das Laufrad (3) als Axiallaufrad ausgebildet ist, wobei der zweite Kanalabschnitt (14) geneigt zum ersten Kanalabschnitt (13) angeordnet ist, und die Laufradachse (18) geneigt zu einer Normalen (24) auf den Öffnungsquerschnitt der Eintrittsöffnung (23) angeordnet ist, und wobei das Verhältnis A/B einer ersten Querschnittsfläche A zu einer zweiten Querschnittsfläche B kleiner als 2,8 ist, wobei die erste Querschnittsfläche A durch den kleinsten Strömungsquerschnitt im ersten Kanalabschnitt (13) und die zweite Querschnittsfläche B durch den kleinsten Strömungsquerschnitt des zweiten Kanalabschnitts (14) unmittelbar am Laufradeintritt definiert ist, wobei im Bereich der Austrittsöffnung (22) eine Aufnahme für einen Schmutzfilter (15) angeordnet ist, **dadurch gekennzeichnet, dass** das Laufrad (3) unmittelbar am Beginn des zweiten Kanalabschnitts (14) angeordnet ist, und der erste Kanalabschnitt (13) verlaufend in den zweiten Kanalabschnitt (14) übergeht, wobei der Anfangsbereich des zweiten Kanalabschnittes (14) direkt an den Endbereich des ersten Kanalabschnittes (13) anschließt.

2. Unterwasserreiniger (1) nach Anspruch 1, **dadurch gekennzeichnet, dass** das Verhältnis A/B der ersten Querschnittsfläche A zu der zweiten Querschnittsfläche B kleiner als 2 ist.

3. Unterwasserreiniger (1) nach Anspruch 1 oder 2, **dadurch gekennzeichnet, dass** das Verhältnis A/B der ersten Querschnittsfläche A zu der zweiten Querschnittsfläche B kleiner als 1 ist.

4. Unterwasserreiniger (1) nach einem der Ansprüche 1 bis 3, **dadurch gekennzeichnet, dass** der zweite Kanalabschnitt (14) die Austrittsöffnung (22) ausbildet.

5. Unterwasserreiniger (1) nach einem der Ansprüche 1 bis 4, **dadurch gekennzeichnet, dass** der zweite Kanalabschnitt (14) durch ein zylindrisches Rohr gebildet ist.

6. Unterwasserreiniger (1) nach einem der Ansprüche 1 bis 5, **dadurch gekennzeichnet, dass** eine Strömungsmittelachse (16) des ersten Kanalabschnitts (13) im Bereich der Eintrittsöffnung (23) mit der Laufradachse (18) und/oder mit einer Strömungsmittelachse (17) des zweiten Kanalabschnitts (14) einen Winkel (α) zwischen 30° und 90°, vorzugsweise zwischen 70° und 80° einschließt.

7. Unterwasserreiniger (1) nach einem der Ansprüche 1 bis 6, **dadurch gekennzeichnet, dass** der erste Kanalabschnitt (13) im Wesentlichen einen rechteckigen oder ovalen Querschnitt aufweist, wobei vorzugsweise sich der Querschnitt zwischen einem Anfangsbereich und einem Endbereich des ersten Kanalabschnitts (13) verjüngt.

8. Unterwasserreiniger (1) nach einem der Ansprüche 1 bis 7, **dadurch gekennzeichnet, dass** der Elektromotor (4) über ein Getriebe (5) auf das Laufrad (3) einwirkt, so dass das Verhältnis zwischen der Drehzahl des Elektromotors (4) und der Drehzahl des Laufrades (3) größer als 1 ist.

## Claims

1. An underwater cleaner (1), especially for a swimming pool, comprising a housing (2) in which an especially battery-powered pump having an electric motor (4) and an impeller (3) is arranged, wherein the housing (2) comprises an inlet opening (23) and an outlet opening (22) for a flow path, said flow path forming a first channel section (13) originating from the first inlet opening (23) and a second channel section (14) accommodating the impeller (3), wherein the impeller (3) is designed as an axial impeller, wherein the second channel section (14) is arranged in an inclined manner in relation to the first channel section (13), and the impeller axis (18) is arranged in an inclined manner in relation to a normal (24) to the opening cross-section of the inlet opening (23), and wherein the ratio A/B of a first cross-sectional surface A to a second cross-sectional surface B is less than 2.8, wherein the first cross-sectional surface A is defined by the smallest flow cross-section in the first channel section (13) and the second cross-sectional surface B by the smallest flow cross-section of the second channel section (14) directly at the impeller inlet, wherein a receiver for a dirt filter (15) is arranged in the region of the outlet opening (22), **characterised in that** the impeller (3) is arranged directly at the beginning of the second channel section (14), and the first channel section (13) converges continuously into the second channel section (14), wherein the initial region of the second channel section (14) directly adjoins the end region of the first channel section (13).

2. An underwater cleaner (1) according to claim 1, **characterised in that** the ratio A/B of the first cross-sectional surface A to the second cross-sectional surface B is less than 2.

3. An underwater cleaner (1) according to claim 1 or 2, **characterised in that** the ratio A/B of the first cross-sectional surface A to the second cross-sectional surface B is less than 1.

4. An underwater cleaner (1) according to one of the claims 1 to 3, **characterised in that** the second channel section (14) forms the outlet opening (22).

5. An underwater cleaner (1) according to one of the claims 1 to 4, **characterised in that** the second channel section (14) is formed by a cylindrical tube.

6. An underwater cleaner (1) according to one of the claims 1 to 5, **characterised in that** a central flow axis (16) of the first channel section (13) forms an angle (α) of between 30° and 90°, preferably between 70° and 80°, in the region of the inlet opening (23) with the impeller axis (18) and/or with a central flow axis (17) of the second channel section (14).

7. An underwater cleaner (1) according to one of the claims 1 to 6, **characterised in that** the first channel section (13) substantially has a rectangular or oval cross-section, wherein preferably the cross-section tapers between an initial region and an end region of the first channel section (13).

8. An underwater cleaner (1) according to one of the claims 1 to 7, **characterised in that** the electric motor (4) acts on the impeller (3) via a gear (5), so that the ratio between the speed of the electric motor (4) and the speed of the impeller (3) is greater than 1.

## Revendications

1. Dispositif de nettoyage immergé (1) destiné en particulier à une piscine comportant un boîtier (2) dans lequel sont montées une pompe en particulier entraînée par une batterie équipée d'un moteur électrique (4) ainsi qu'une turbine (3), le boîtier (2) comportant une ouverture d'entrée (23) et une ouverture de sortie (22) d'un trajet d'écoulement qui forme un premier segment de canal (13) partant de l'ouverture d'entrée (23) et un second segment de canal (14) recevant la turbine (3), la turbine (3) étant réalisée sous la forme d'une turbine axiale, le second segment de canal (14) étant incliné par rapport au premier segment de canal (13), l'axe (18) de la turbine étant incliné par rapport à la normale (24) de la section d'ouverture de l'ouverture d'entrée (23), et le rapport A/B entre une première surface de section A et une seconde surface de section B étant inférieur à 2,8, la première surface de section A étant définie par la plus petite section d'écoulement dans le premier segment de canal (13) et la seconde surface de section (B) étant définie par la plus petite section d'écoulement du second segment de canal (14), immédiatement au niveau de l'entrée de la turbine, dans la zone de l'ouverture de sortie (22) étant positionné un logement de réception d'un filtre à poussière (15),
**caractérisé en ce que**
la turbine (3) est montée directement au début du second segment de canal (14) et le premier segment de canal (13) passe progressivement dans le second segment de canal (14), la zone du début du second segment de canal (14) se connectant directement sur la zone d'extrémité du premier segment de canal (13).

2. Dispositif de nettoyage immergé (1) conforme à la revendication 1,
**caractérisé en ce que**
le rapport A/B entre la première surface de section A et la seconde surface de section B est inférieur à 2.

3. Dispositif de nettoyage immergé (1) conforme à la revendication 1 ou 2,
**caractérisé en ce que**
le rapport A/B entre la première surface de section A et la seconde surface de section B est inférieur à 1.

4. Dispositif de nettoyage immergé (1) conforme à l'une des revendications 1 à 3,
**caractérisé en ce que**
le second segment de canal (14) comporte l'ouverture de sortie (22).

5. Dispositif de nettoyage immergé (1) conforme à l'une des revendications 1 à 4,
**caractérisé en ce que**
le second segment de canal (14) est formé par un tube cylindrique.

6. Dispositif de nettoyage immergé (1) conforme à l'une des revendications 1 à 5,
**caractérisé en ce que**
l'axe d'écoulement médian (16) du premier segment de canal (13) définit, dans la zone de l'ouverture d'entrée (23), avec l'axe (18) de la turbine et/ou avec l'axe d'écoulement médian (17) du second segment de canal (14), un angle (α) compris entre 30° et 90°, de préférence entre 70° et 80°.

7. Dispositif de nettoyage immergé (1) conforme à l'une des revendications 1 à 6,
**caractérisé en ce que**
le premier segment de canal (13) a essentiellement une section rectangulaire ou ovale, et, de préférence, cette section diminue entre la zone de début et la zone d'extrémité du premier segment de canal (13).

8. Dispositif de nettoyage immergé (1) conforme à l'une des revendications 1 à 7,
**caractérisé en ce que**
le moteur électrique (4) agit sur la turbine (3) par l'intermédiaire d'une transmission (5) de sorte que le rapport entre la vitesse de rotation du moteur électrique (4) et la vitesse de rotation de la turbine (3) soit supérieur à 1.
